# EUROPÄISCHE PATENTSCHRIFT

(11) **EP 3 411 168 B1**
(45) Veröffentlichungstag und Bekanntmachung des Hinweises auf die Patenterteilung: **20.11.2019**
(21) Anmeldenummer: 17711063.2
(22) Anmeldetag: 01.02.2017
(51) Int. Cl.: B22D 29/00, B25D 9/12, B25D 9/08, B25D 9/16

(54) **VORRICHTUNG ZUM ENTKERNEN EINES GEGOSSENEN WERKSTÜCKES**
DEVICE FOR REMOVING THE CORE FROM A CAST WORKPIECE
DISPOSITIF DE DÉBOURRAGE D'UNE PIÈCE COULÉE

(30) Priorität: 02.02.2016 AT 500602016
(43) Veröffentlichungstag der Anmeldung: 12.12.2018
(73) Patentinhaber: Fill Gesellschaft m.b.H., 4942 Gurten (AT)
(72) Erfinder: RATHNER, Thomas, 4910 Ried im Innkreis (AT)
(74) Vertreter: Burger, Hannes
(86) Internationale Anmeldenummer: PCT/AT2017/060014
(87) Internationale Veröffentlichungsnummer: WO 2017/132715

(56) Entgegenhaltungen:
- DE-A1- 3 802 385
- DE-A1- 10 136 713
- DE-A1-102011 088 933
- DE-B1- 2 217 507
- JP-A- 2012 024 839

## Beschreibung

Die Erfindung betrifft eine Vorrichtung zum Entkernen eines gegossenen Werkstückes, gemäß dem Oberbegriff des Anspruchs 1.

Zum Entkernen bzw. Entsanden von Werkstücken, die mittels eines Gießverfahrens hergestellt worden sind, können die Werkstücke durch Schläge mit einem Hammer in Schwingung versetzt werden und auf diese Weise der Kern zertrümmert werden.

Eine Vorrichtung bzw. ein Verfahren der eingangs genannten Art sind beispielsweise aus der DE3802385A1 sowie der JP2012024839A bekannt geworden. Weitere Vorrichtungen zum Entkernen sind aus der DE10136713A1, der DE2217507A1 sowie der DE102011088933A1 beschrieben.

Nachteilig an den bekannten Lösungen ist vor allem, dass sich bei diesen bauartbedingt keine definierte Schlagfrequenz des Hammers einstellen lässt. Dies hat den Nachteil, dass keine optimale Energieübertragung zur Zertrümmerung des Kerns möglich ist.

Es ist daher eine Aufgabe der Erfindung, die oben genannten Nachteile des Stands der Technik zu überwinden.

Diese Aufgabe wird durch eine Vorrichtung der eingangs genannte Art erfindungsgemäß durch die Merkmale des kennzeichnenden Teils von Anspruchs 1 gelöst.

Die erfindungsgemäße Lösung ermöglicht auf einfache Weise die Einstellung einer definierten Schlagfrequenz. Unter einer definierten Schlagfrequenz wird hierbei eine vorab festgelegte Schlagfrequenz verstanden. Die Schlagfrequenz kann je nach Erfordernis gewählt und eingestellt werden, indem die Frequenz des Kolbenverdichters verändert wird. Aufgrund der direkten Strömungsverbindung zwischen Hammer und Kolbenverdichter folgt die Schlagfrequenz des Hammers unmittelbar der eingestellten Frequenz der Kolbenbewegung. Somit ermöglicht es die Erfindung, in einem weiten Bandbereich die Schlagfrequenz des Hammers gezielt zu verändern und eine optimale und definierte Energieübertragung auf den Kern zu realisieren.

Gemäß einer vorteilhaften Variante der Erfindung, welche eine gute Energieübertragung von dem Kolbenverdichter zu dem Hammerkopf ermöglicht, kann es vorgesehen sein, dass ein Arbeitsmedium, welches sich in dem Arbeitszylinder und dem zumindest einen Arbeitsvolumen befindet, ein Gas oder Gasgemisch oder eine Flüssigkeit sein.

Eine gute Kopplung der Schlagfrequenz des Hammers an eine Kolbenbewegung des Kolbenverdichters lässt sich dadurch erreichen, dass der Stößel den Arbeitszylinder des Hammers in zwei Bereiche variabler Größe teilt, einen aus Richtung des Hammerkopfes betrachtet hinter dem Stößel gelegenen hinteren Bereich und einen von dem hinteren Bereich durch den Stößel getrennten vorderen Bereich, wobei der hintere Bereich des Arbeitszylinders des Hammers mit dem zumindest einen Arbeitsvolumen des Kolbenverdichters in einer permanenten Strömungsverbindung steht.

Um eine sehr gute Energieübertragung von dem Stößel auf den Hammer zu ermöglichen, ohne dass der Stößel durch einen Luftpolster abgebremst wird, kann in dem vorderen Bereich des Arbeitszylinders des zumindest einen Hammers zumindest eine Entlüftungsöffnung angeordnet sein, durch welche der Arbeitszylinder zu einer Umgebung hin entlüftet ist. Bei dieser Ausführungsform der Erfindung kann der Stößel von dem Hammerkopf abprallen und dadurch wieder in eine Ausgangslage zurückgebracht werden.

Um zu gewährleisten, dass der Stößel der Bewegung des Kolbenverdichters folgt und an diese fest gekoppelt ist, kann es vorgesehen sein, dass der zumindest eine Kolbenverdichter ein doppelwirkender Kolbenverdichter mit zwei gegenläufig arbeitenden Kolben ist, wobei der vordere Bereich des Arbeitszylinders des zumindest einen Hammers mit einem Arbeitsvolumen eines ersten der beiden Kolben und der hintere Bereich des Arbeitszylinders des zumindest einen Hammers mit einem Arbeitsvolumen eines zweiten der beiden Kolben in einer permanenten Strömungsverbindung steht.

Um einen optimalen Energieeintrag in das Werkstück zu erzielen, kann die Vorrichtung mehrere Hämmer aufweisen.

Vorteilhafterweise kann jeder der Hämmer mit einem Arbeitsvolumen des ersten Kolbens und/oder einem Arbeitsvolumen des zweiten Kolbens in einer permanenten Strömungsverbindung stehen.

Um ein phasenverschobenes Hämmern auf das Werkstück zu ermöglichen, kann ein hinterer Bereich eines Arbeitszylinders zumindest eines ersten Hammers mit dem Arbeitsvolumen des ersten der beiden Kolben und ein hinterer Bereich eines Arbeitszylinders zumindest eines zweiten Hammers mit dem Arbeitsvolumen des zweiten der beiden Kolben in einer permanenten Strömungsverbindung stehen. Hierbei ist es von Vorteil hinsichtlich der Synchronisierung der Hammerschläge mit den Kolbenbewegungen, wenn ein vorderer Bereich des Arbeitszylinders des zumindest einen ersten Hammers mit dem Arbeitsvolumen des zweiten der beiden Kolben und ein vorderer Bereich des Arbeitszylinders des zumindest einen zweiten Hammers mit dem Arbeitsvolumen des ersten der beiden Kolben in einer permanenten Strömungsverbindung stehen.

Als besonders vorteilhaft hinsichtlich der Steuerung hat es sich herausgestellt, wenn der zumindest eine Kolbenverdichter ein Kurbeltrieb-Kolbenverdichter oder ein Linearkolbenverdichter ist.

Zum besseren Verständnis der Erfindung wird diese anhand der nachfolgenden Figuren näher erläutert.

Es zeigen jeweils in stark vereinfachter, schematischer Darstellung;
- Fig. 1: eine erste Variante einer erfindungsgemäßen Vorrichtung;
- Fig. 2: eine zweite Variante einer erfindungsgemäßen Vorrichtung;
- Fig. 3: eine dritte Variante einer erfindungsgemäßen Vorrichtung;
- Fig. 4: eine vierte Variante einer erfindungsgemäßen Vorrichtung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Gemäß Fig. 1 weist eine erfindungsgemäße Vorrichtung 1 zum Entkernen eines gegossenen Werkstückes 2 einen Hammer 3 auf. Der Hammer 3 umfasst einen Hammerkopf 4 und einen Stößel 6 zur Energieübertragung auf den Hammerkopf 4. Der Stößel 6 ist in einem Arbeitszylinder 5 des Hammers 3 beweglich angeordnet. Der Arbeitszylinder 5 steht mit Arbeitsvolumen 7a, 7b eines zyklisch arbeitenden Kolbenverdichters 8 in einer permanenten Strömungsverbindung.

Als Arbeitsmedium, welches sich in dem Arbeitszylinder 5 und den Arbeitsvolumen 7a, 7b befindet, kann ein Gas oder Gasgemisch oder eine Flüssigkeit, beispielsweise Hydrauliköl, verwendet werden.

Der Stößel 6 teilt den Arbeitszylinder 5 des Hammers 3 in zwei Bereiche 9, 10 variabler Größe - einen aus Richtung des Hammerkopfes 4 betrachtet hinter dem Stößel 6 gelegenen hinteren Bereich 9 und einen von dem hinteren Bereich 9 durch den Stößel 6 getrennten vorderen Bereich 10.

Der Kolbenverdichter 8 kann ein doppelwirkender Kolbenverdichter mit zwei gegenläufig arbeitenden Kolben 14, 15 sein. Der hintere Bereich 9 des Arbeitszylinders 5 des Hammers 3 steht mit dem Arbeitsvolumen 7b eines Kolbens 15 des Kolbenverdichters 8 in einer permanenten Strömungsverbindung. Während der vordere Bereich 10 mit dem Arbeitsvolumen 7a eines Kolbens 14 permanent in Verbindung steht. Permanent bedeutet in dem vorliegenden Zusammenhang, dass das Arbeitsmedium stets frei zwischen einem der Arbeitsvolumen 7a, 7b und dem jeweiligen verbundenen vorderen 10 und/oder hinteren Bereich 9 des Arbeitszylinders 5 strömen kann. Wie aus Fig. 1 ersichtlich ist, ist der vordere Bereich 9 des Arbeitszylinders 5 mit dem Arbeitsvolumen 7a über eine Leitung 11 und der hintere Bereich 9 des Arbeitszylinders 5 mit dem Arbeitsvolumens 7b des Kolbenverdichters 8 über eine Leitung 12 verbunden.

Gemäß Figur 2 kann die erfindungsgemäße Vorrichtung 1a auch zwei Hämmer 3a, 3b aufweisen, die in den vorderen Bereichen 10a, 10b des Arbeitszylinders 5a, 5b je mindestens eine Entlüftungsöffnung 13a, 13b aufweisen, durch welche der Arbeitszylinder 5a, 5b zu einer Umgebung hin entlüftet ist. Auf diese Weise wird bei einer Abwärtsbewegung des Stößels 6a, 6b die zwischen dem Stößel 6a, 6b und dem jeweiligen Hammerkopf 4a, 4b befindliche Luft aus dem vorderen Bereich 9 gepresst. Ansonsten gleicht der Aufbau der Hämmer 3a, 3b jenem in Fig. 1 dargestellten Hammer 3.

Wie in Fig. 3 dargestellt, kann die erfindungsgemäße Vorrichtung 1b auch mehrere Hämmer 3a...3f aufweisen.

Hierbei kann ein Teil der Hämmer 3a...3f mit dem Arbeitsvolumen 7a des ersten Kolbens 14 und ein anderer Teil der Hämmer 3a... 3f mit dem Arbeitsvolumen 7b des zweiten Kolbens 15 in einer permanenten Strömungsverbindung stehen.

Hierbei sind die aus Sicht der Hammerköpfe 4c, 4e hinter den Stößeln 6c, 6e gelegenen Bereiche 9c, 9e der Hämmer 3c, 3e mit dem Arbeitsvolumen 7a und die aus Sicht der Hammerköpfe 4d, 4f hinter den Stößeln 6d, 6f gelegenen Bereiche 9d, 9f der Hämmer 3d, 3f mit dem Arbeitsvolumen 7b verbunden. Die vorderen Bereiche 10c ... 10f der Arbeitszylinder 5c... 5f können jeweils so wie in Fig. 2 dargestellt zur Umgebung hin entlüftet sein. Bei dem dargestellten Ausführungsbeispiel bewegen sich die Hämmern 3c, 3e gegengleich zu den Hämmern 3d, 3f.

Gemäß Fig. 4 können die vorderen Bereiche 10g, 10i der Arbeitszylinders 5g, 5i der Hämmer 3g, 3i mit dem Arbeitsvolumen 7b des zweiten Kolbens 15 und die vorderen Bereiche 10h, 10j der Arbeitszylinder 5h, 5j der Hämmer 3h, 3j mit dem Arbeitsvolumen 7a des ersten Kolbens 14 in einer permanenten Strömungsverbindung stehen. Die Hämmer 3g bis 3j können hierbei so wie der Hammer 3 aus Fig. 1 aufgebaut sein.

Der Ordnung halber sei abschließend darauf hingewiesen, dass zum besseren Verständnis des Aufbaus der erfindungsgemäßen Vorrichtung diese bzw. deren Bestandteile teilweise unmaßstäblich und/oder vergrößert und/oder verkleinert dargestellt wurden.

### Bezugszeichenaufstellung

- 1, la...c: Vorrichtung
- 2: Werkstück
- 3, 3a...j: Hammer
- 4, 4a...j: Hammerkopf
- 5, 5a...j: Arbeitszylinder
- 6, 6a..j: Stößel
- 7a, b: Arbeitsvolumen
- 8: Kolbenverdichter
- 9, 9a...j: Bereich
- 10, 10a...j: Bereich
- 11: Leitung
- 12: Leitung
- 13a, 13b: Entlüftungsöffnung
- 14: Kolben
- 15: Kolben

## Patentansprüche

1. Vorrichtung (1, 1a...1c) zum Entkernen eines gegossenen Werkstückes (2), wobei die Vorrichtung (1) zumindest einen Hammer (3) aufweist, wobei der zumindest eine Hammer (3) einen Hammerkopf (4) und zumindest einen auf den Hammerkopf (4) Energie übertragenden, in einem Arbeitszylinder (5) des Hammers (3) beweglich angeordneten Stößel (6) aufweist, **dadurch gekennzeichnet, dass** der Arbeitszylinder (5) mit zumindest einem Arbeitsvolumen (7a, 7b) eines zyklisch arbeitenden Kolbenverdichters (8) in einer permanenten Strömungsverbindung steht.

2. Vorrichtung nach einem der Anspruch 1 **dadurch gekennzeichnet, dass** ein Arbeitsmedium, welches sich in dem Arbeitszylinder (5) und dem zumindest einen Arbeitsvolumen (7a, 7b) befindet, ein Gas oder Gasgemisch oder eine Flüssigkeit ist.

3. Vorrichtung nach Anspruch 1 oder 2, **dadurch gekennzeichnet, dass** der Stößel (6) den Arbeitszylinder (5) des Hammers (3) in zwei Bereiche (9, 10) variabler Größe teilt, einen aus Richtung des Hammerkopfes (4) betrachtet hinter dem Stößel (6) gelegenen hinteren Bereich (9) und einen von dem hinteren Bereich (9) durch den Stößel (6) getrennten vorderen Bereich (10), wobei der hintere Bereich (9) des Arbeitszylinders (5) des Hammers (3) mit dem zumindest einen Arbeitsvolumen (7a, 7b) des Kolbenverdichters (8) in einer permanenten Strömungsverbindung steht.

4. Vorrichtung nach Anspruch 3, **dadurch gekennzeichnet, dass** in dem vorderen Bereich (10) des Arbeitszylinders (5a, 5b) des zumindest einen Hammers (3a, 3b) zumindest eine Entlüftungsöffnung (13a, 13b) angeordnet ist, durch welche der Arbeitszylinder (5a, 5b) zu einer Umgebung hin entlüftet ist.

5. Vorrichtung nach einem der Ansprüche 3 oder 4, **dadurch gekennzeichnet, dass** der zumindest eine Kolbenverdichter (8) ein doppelwirkender Kolbenverdichter mit zwei gegenläufig arbeitenden Kolben (14, 15) ist, wobei der vordere Bereich (10) des Arbeitszylinders (5) des zumindest einen Hammers mit einem Arbeitsvolumen (7a) eines ersten Kolbens (14) der beiden Kolben (14, 15) und der hintere Bereich (9) des Arbeitszylinders (5) des zumindest einen Hammers (3) mit einem Arbeitsvolumen (7b) eines zweiten Kolbens (15) der beiden Kolben (14, 15) in einer permanenten Strömungsverbindung steht.

6. Vorrichtung nach einem der Ansprüche 1 bis 5, **dadurch gekennzeichnet, dass** sie mehrere Hämmer (3a ...3k) aufweist.

7. Vorrichtung nach Anspruch 5 und 6, **dadurch gekennzeichnet, dass** jeder der Hämmer (3a ...3j) mit einem Arbeitsvolumen (7a) des ersten Kolbens (14) und/oder einem Arbeitsvolumen (7b) des zweiten Kolbens (15) in einer permanenten Strömungsverbindung steht.

8. Vorrichtung nach Anspruch 7, **dadurch gekennzeichnet, dass** ein hinterer Bereich (9a...9j) eines Arbeitszylinders (5a ... 5j) zumindest eines ersten Hammers (3a ...3j) mit dem Arbeitsvolumen (7a) des ersten Kolbens (14) der beiden Kolben (14, 15) und ein hinterer Bereich (9a...9j) eines Arbeitszylinders (5a ... 5k) zumindest eines zweiten Hammers (9a...9j) mit dem Arbeitsvolumen (7b) des zweiten Kolbens (15) der beiden Kolben (14, 15) in einer permanenten Strömungsverbindung stehen.

9. Vorrichtung nach Anspruch 8, **dadurch gekennzeichnet, dass** ein vorderer Bereich (10, 10a ...10j) des Arbeitszylinders (5, 5a ...5j) des zumindest einen ersten Hammers (3a... 3j) mit dem Arbeitsvolumen (7b) des zweiten Kolbens (15) der beiden Kolben (14, 15) und ein vorderer Bereich (10, 10a...10j) des Arbeitszylinders (5, 5a ...5j) des zumindest einen zweiten Hammers (3a... 3j) mit dem Arbeitsvolumen (7a) des ersten Kolbens (14) der beiden Kolben (14, 15) in einer permanenten Strömungsverbindung stehen.

10. Vorrichtung nach einem der Ansprüche 1 bis 9, **dadurch gekennzeichnet, dass** der zumindest eine Kolbenverdichter (8) ein Kurbeltrieb-Kolbenverdichter oder ein Linearkolbenverdichter ist.

## Claims

1. A device (1, 1a ... 1c) for removing the core from a cast workpiece (2), wherein the device (1) comprises at least one hammer (3), wherein the at least one hammer (3) has at least one hammer head (4) and at least one tappet (6) that transfers energy to the hammer head (4) and is movably arranged in a working cylinder (5) of the hammer (3), **characterized in that** the working cylinder (5) is permanently fluidically connected to at least one working volume (7a, 7b) of a cyclically working piston compressor (8).

2. The device according to claim 1, **characterized in that** a working medium, which is located in the working cylinder (5) and the at least one working volume (7a, 7b), is a gas or a gaseous mixture or a liquid.

3. The device according to claim 1 or 2, **characterized in that** the tappet (6) separates the working cylinder (5) of the hammer (3) into two regions (9, 10) of variable size, a rear region (9) located behind the tappet (6) as seen from the direction of the hammer head (4) and a front region (10) separated from the rear region (9) by the tappet (6), wherein the rear region (9) of the working cylinder (5) of the hammer (3) is permanently fluidically connected to the at least one working volume (7a, 7b) of the piston compressor (8).

4. The device according to claim 3, **characterized in that** at least one vent opening (13a, 13b), through which the working cylinder (5a, 5b) is vented towards its surrounding, is arranged in the front region (10) of the working cylinder (5a, 5b) of the at least one hammer (3a, 3b).

5. The device according to one of claims 3 or 4, **characterized in that** the at least one piston compressor (8) is a double-acting piston compressor with two pistons (14, 15) operating in opposite directions, wherein the front region (10) of the working cylinder (5) of the at least one hammer is permanently fluidically connected to a working volume (7a) of a first piston (14) of the two pistons (14, 15) and the rear region (9) of the working cylinder (5) of the at least one hammer (3) is permanently fluidically connected to a working volume (7b) of a second piston (15) of the two pistons (14, 15).

6. The device according to one of claims 1 to 5, **characterized in that** it comprises several hammers (3a ... 3k).

7. The device according to claims 5 and 6, **characterized in that** each of the hammers (3a ... 3j) is permanently fluidically connected to a working volume (7a) of the first piston (14) and/or a working volume (7b) of the second piston (15).

8. The device according to claim 7, **characterized in that** a rear region (9a ... 9j) of a working cylinder (5a ... 5j) of at least one first hammer (3a ... 3j) is permanently fluidically connected to the working volume (7a) of the first piston (14) of the two pistons (14, 15) and a rear region (9a ... 9j) of a working cylinder (5a ... 5k) of at least one second hammer (9a ... 9j) is permanently fluidically connected to the working volume (7b) of the second piston (15) of the two pistons (14, 15).

9. The device according to claim 8, **characterized in that** a front region (10, 10a ... 10j) of the working cylinder (5, 5a ... 5j) of the at least one first hammer (3a ... 3j) is permanently fluidically connected to the working volume (7b) of the second piston (15) of the two pistons (14, 15) and a front region (10, 10a ... 10j) of the working cylinder (5, 5a ... 5j) of the at least one second hammer (3a ... 3j) is permanently fluidically connected to the working volume (7a) of the first piston (14) of the two pistons (14, 15).

10. The device according to one of claims 1 to 9, **characterized in that** the at least one piston compressor (8) is a crank mechanism piston compressor or a linear piston compressor.

## Revendications

1. Dispositif (1, 1a...1c) pour le dénoyautage d'une pièce coulée (2), le dispositif (1) comprenant au moins un marteau (3), l'au moins un marteau (3) comprenant une tête de marteau (4) et au moins un poussoir (6) transmet une énergie à la tête du marteau (4), disposé de manière mobile dans un vérin de travail (5) du marteau (3), **caractérisé en ce que** le vérin de travail (5) est en liaison d'écoulement permanente avec au moins un volume de travail (7a, 7b) d'un compresseur à pistons (8) à fonctionnement cyclique.

2. Dispositif selon la revendication 1, **caractérisé en ce qu'**un fluide de travail, qui se trouve dans le vérin de travail (5) et dans l'au moins un volume de travail (7a, 7b), est un gaz ou un mélange de gaz ou un liquide.

3. Dispositif selon la revendication 1 ou 2, **caractérisé en ce que** le poussoir (6) divise le vérin de travail (5) du marteau (3) en deux parties (9, 10) de tailles variables, une partie arrière (9) située, vue dans la direction de la tête du marteau (4), derrière le poussoir (6) et une partie avant (10) séparée de la partie arrière (9) par le poussoir (6), la partie arrière (9) du vérin de travail (5) du marteau (3) étant en liaison d'écoulement permanente avec l'au moins un volume de travail (7a, 7b) du compresseur à pistons (8).

4. Dispositif selon la revendication 3, **caractérisé en ce que**, dans la partie avant (10) du vérin de travail (5a, 5b) de l'au moins un marteau (3a, 3b), est disposée au moins une ouverture de ventilation (13a, 13b), par laquelle le vérin de travail (5a, 5b) est ventilé en direction d'un environnement.

5. Dispositif selon l'une des revendications 3 ou 4, **caractérisé en ce que** l'au moins un compresseur à piston (8) est un compresseur à pistons double effet avec deux pistons (14, 15) fonctionnant à contre-sens, la partie avant (10) du vérin de travail (5) de l'au moins un marteau étant en liaison d'écoulement permanente avec un volume de travail (7a) d'un premier piston (14) des deux pistons (14, 15) et la partie arrière (9) du vérin de travail (5) de l'au moins un marteau (3) étant en liaison d'écoulement permanente avec un volume de travail (7b) d'un deuxième piston (15) des deux pistons (14, 15).

6. Dispositif selon l'une des revendications 1 à 5, **caractérisé en ce qu'**il comprend plusieurs marteaux (3a...3k).

7. Dispositif selon la revendication 5 et 6, **caractérisé en ce que** chacun des marteaux (3a...3j) est en liaison d'écoulement permanente avec un volume de travail (7a) du premier piston (14) et/ou un volume de travail (7b) du deuxième piston (15).

8. Dispositif selon la revendication 7, **caractérisé en ce qu'**une partie arrière (9a...9j) d'un vérin de travail (5a...5j) d'au moins un premier marteau (3a...3j) est en liaison d'écoulement permanente avec le volume de travail (7a) du premier piston (14) des deux pistons (14, 15) et une partie arrière (9a...9j) d'un vérin de travail (5a...5k) d'au moins un deuxième marteau (9a...9j) est en liaison d'écoulement permanente avec le volume de travail (7b) du deuxième piston (15) des deux pistons (14, 15).

9. Dispositif selon la revendication 8, **caractérisé en ce qu'**une partie avant (10, 10a...10j) du vérin de travail (5, 5a...5j) de l'au moins un premier marteau (3a...3j) est en liaison d'écoulement permanente avec le volume de travail (7b) du deuxième piston (15) des deux pistons (14, 15) et une partie avant (10, 10a... 10j) du vérin de travail (5, 5a...5j) de l'au moins un deuxième marteau (3a...3j) est en liaison d'écoulement permanente avec le volume de travail (7a) du premier piston (14) des deux pistons (14, 15).

10. Dispositif selon l'une des revendications 1 à 9, **caractérisé en ce que** l'au moins un compresseur à pistons (8) est un compresseur à pistons à manivelle ou un compresseur à pistons linéaire.
